# EUROPÄISCHE PATENTSCHRIFT

(11) **EP 1 975 340 B1**
(45) Veröffentlichungstag und Bekanntmachung des Hinweises auf die Patenterteilung: **11.06.2014**
(21) Anmeldenummer: 08151942.3
(22) Anmeldetag: 26.02.2008
(51) Int. Cl.: E04G 25/04

(54) **Verzinkte längenverstellbare Stahlrohrstütze mit Markierungen**
Galvanised length-adjustable steel pipe support with markings
Support de tuyau en acier zingué réglable en longueur doté de marquages

(30) Priorität: 05.03.2007 DE 102007010932
(43) Veröffentlichungstag der Anmeldung: 01.10.2008
(73) Patentinhaber: Harsco Infrastructure Services GmbH, 40885 Ratingen (DE)
(72) Erfinder: Golombek, Gerd-Udo, Dr., 47918 Tönisvorst (DE); Hopf, Peter, 45473 Mülheim (DE)
(74) Vertreter: Gille Hrabal

(56) Entgegenhaltungen:
- EP-A1- 0 765 981
- WO-A1-01/59745
- WO-A1-93/20311
- DE-A1- 19 710 623
- US-A- 6 007 929

## Beschreibung

Die Erfindung betrifft eine verzinkte längenverstellbare Stahlrohrstütze mit Markierungen gemäß dem Oberbegriff des Anspruchs 1.

Teleskop- bzw. höhenverstellbare Stahlrohrstützen werden z. B. im Schalungsbau zum Tragen der Deckenschalelemente verwendet. Bei einer bekannten gattungsgemäßen Stütze wird für die Höhenverstellung der Stahlrohrstützen als grobe Einstellung das gelochte Stützeninnenrohr mit Hilfe eines Absteckbolzens gegenüber dem Außenrohr justiert. Die Feineinstellung der Stützenhöhe erfolgt dann durch eine Stellmutter. Das üblicherweise durchgeführte Abzählen der Absteckhöhen bei der groben Einstellung ist zeitaufwändig und fehleranfällig, da die in der Regel verwendeten Stützen ca. 20 verschiedene Absteckhöhen aufweist und bei üblichen Anwendungen auf der Baustelle durchschnittlich ca. 250 Stützen verwendet werden. Damit die Grobeinstellung der Stütze auf der Baustelle schnell und ohne großen Aufwand erfolgen kann, ist eine Markierung oder Nummerierung der Absteckhöhen auf der Stütze im Bereich der Löcher von Vorteil.

Folgende Lösungen zur Markierung bzw. Nummerierung werden praktiziert:
- Bei der Fertigung des Innenrohres werden in das Spaltband die Zahlen zusammen mit den notwendigen Abstecklöchern in das Material eingestanzt. Anschließend erfolgt die Kaltumformung des Bandes zum Rohr und das Schweißen der Naht zum Stützenrohr. Da jedoch die Rohre anschließend feuerverzinkt werden, ist die eingebrachte Nummerierung schlechter lesbar, da der Zink die Stanzung (Vertiefung) wieder ausgleicht. Zusätzlich sind spezielle Werkzeuge für die Rohrfertigung mit Beschriftung erforderlich.
- Die Zahlen werden auf das unverzinkte Rohr gestanzt. Die Zahlen sind nach dem Verzinken ebenfalls nicht mehr lesbar.
- Die Zahlen werden auf das fertige verzinkte Rohr gestanzt. Es besteht ebenfalls die Gefahr, dass sich die Kreisgeometrie des Rohres verändert und das Rohr nicht mehr in der Stütze verwendbar ist.
- Die Zahlen werden auf das fertige verzinkte Rohr mit Farbe aufgetragen. Nachteilig ist, dass auf frisch feuerverzinkten Material Farben nicht halten, da die verzinkte Oberfläche zu glatt ist. Ein Farbauftrag würde erst halten, wenn die Zinkoberfläche ca. 3 bis 4 Wochen gealtert ist. Eine Zwischenlagerung der Halbzeuge ist bei der Serienproduktion unwirtschaftlich.

WO-A-93/20 311 und EP 0 765 981 offenbaren eine längenverstellbare verzinkte Stahlrohrstütze, insbesondere eine Deckenstütze für Verschalungen im Bauwesen, mit einem hohlen Außenprofil, in dem ein Innenprofil axial verschiebbar angeordnet ist, wobei das Innenprofil eine Vielzahl von Abstecklöchern aufweist, wobei die Außenwand des Innenprofils optisch wirkende Markierungen aufweist, die vorzugsweise den Abstecklöchern zugeordnet sind.

Aus anderen Bereichen, insbesondere der Massenbeschriftung, ist das Laserbeschriften bekannt, welches ein vergleichsweise teueres Beschriftungsverfahren ist: Laserbeschriften ist daher in der Massenbeschriftung bekannt, bei der eine große Anzahl von Beschriftungen ohne nennenswerte Rüstzeiten erfolgen können. Auch sind gewisse Anforderungen an die zu beschriftenden Oberfläche zu stellen.
- Bei der Beschriftung muss der Abstand zwischen Laserkopf und Oberfläche genau eingehalten werden, damit der Fokus des Laserstrahls immer in der Oberfläche liegt.
- Das Beschriftungsergebnis hängt auch vom Reflektionsgrad ab. Verzinkte Oberflächen weisen räumlich dicht beieinanderliegende unterschiedliche Reflektionsgrade auf.
- Nach dem Verzinken von Stahlteilen kann sich auf der Oberfläche teilweise Weißrost bilden. Das Beschriftungsergebnis ist ohne aufwendige Nachregelung der Laserstärke dann nicht mehr einheitlich.
- Die Laserleistung ist schwer zu kontrollieren. Bei zuwenig Leistung erfolgt keine ausreichende Beschriftung. Bei zuviel Leistung besteht die Gefahr, dass die Zinkschicht durchbrennt und damit das Basismaterial Stahl der Feuchtigkeit ausgesetzt ist und sich Rost bildet. Die Wahl der Leistung wird erschwert, da die Zinkschicht auf dem unregelmäßigen Rohr unterschiedlich dick ist - und auch unterschiedliche Reflektionsgrade aufweist.

Daher wird der Fachmann abseits der Massenbeschriftung insbesondere bei unregelmäßig geformten Flächen (z, B, Welligkeit, krumme Rohre) oder unterschiedlich geformten Gegenständen (z, B, Rohre mit unterschiedlichem Durchmesser), die darüber hinaus eine unterschiedlich dicke und unregelmäßig reflektierende Oberfläche (z, B, Verzinkung mit Weißrost) aufweisen, regelmäßig Laserbeschriften nicht in Betracht ziehen.

Der Erfindung liegt daher die Aufgabe zugrunde, eine verbesserte verzinkte Stahlrohrstütze der gattungsgemäßen Art zu schaffen, welche die zuvor genannten Nachteile des gattungsbildenden Standes der Technik vermeidet.

Diese Aufgabe wird durch eine verzinkte Stahlrohrstütze mit den Merkmalen des Anspruchs 1 gelöst. Vorteilhafte Ausgestaltungen der Erfindung sind Gegenstand der Unteransprüche.

Nach Fertigung und Verzinkung des Stützenrohres werden die Zahlen mit Hilfe eines Lasers in die Zinkschicht gebrannt. Diese Art verändert nicht die Geometrie des Rohres und ist dauerhaft. Hierfür kann ein handelsüblicher Beschriftungslaser verwendet werden, der vorzugsweise zusammen mit einer Verfahreinheit die automatische Beschriftung der Stützenrohre übernimmt. Wenn der Laserkopf in die Verfahreinheit vollständig integriert ist, können entstehende Dämpfe kontrolliert abgesaugt und die gesamte Anlage in der Laserschutzklasse 1 eingeordnet werden.

Durch die Verwendung eines Beschriftungslasers ist die Schriftgröße und Art frei wählbar, Auch können zusätzliche Informationen und Kennzeichnungen auf dem Rohr aufgebracht werden. Da auch die Stärke des Lasers verändert werden kann, ist die Lesbarkeit der Zahlen in weiten Grenzen entsprechend den späteren Anforderungen steuerbar.

Auch ein "Durchbrennen", d. h. eine Abtragen der Zinkschicht zur Freilegung des Stahls ist möglich. Die Lesbarkeit der Schrift kann deutlich gesteigert werden, wenn die Zinkschicht vollständig entfernt wird ("Durchbrennen") und das Grundmaterial sichtbar wird. Mit der gewünschten Oxidation des Grundmaterials wird der Kontrast sogar stärker, Wegen des stärkeren Hell-Dunkel-Kontrastes zwischen oxidiertem Stahl und silbriger Zinkoberfläche erhöht sich die Lesbarkeit der Markierungen, was bei baustellenbedingter schlechter Ausleuchtung vorteilhaft ist, Ein großflächiges Rosten der Stütze erfolgt jedoch nicht, da die entfernte Zinkoberfläche gegenüber der restlichen Fläche sehr gering, d. h. zwischen 0,3% und 0,7% der Gesamtoberfläche des Stützenrohres, ist und der vorhandene Zink als Opferanode wirkt. Außerdem verbleiben auf der behandelten Oberflächen Spuren von Zinkstaub und Verbrennungsrückstände, die die Kontraste verstärken und die Oberfläche schützen.

Das oben genannte Durchbrennen ermöglicht auch das Laserbeschriften normalerweise schwieriger Oberflächen, wie z. B. bei der üblichen Weißrostbildung auf einer Zinkoberfläche. Nach dem Verzinken von Stahlteilen kann sich auf der Oberfläche teilweise Weißrost bilden. Das Beschriftungsergebnis ist ohne aufwendige Nachregelung der Loserstärke dann nicht mehr einheitlich. Mit dem vollständigen Entfernen der Zinkschicht wird ein einheitliches Schriftbild erreicht, eine Vorbehandlung der Oberfläche ist hier nicht erforderlich.

Die anspruchsgemäß angegebenen Bereiche für die Zinkschichtstärke sind so gewählt, dass einerseits ausreichend Schutz gegen Rost und Abrasion gegeben ist und andererseits nicht unnötig viel Zink verarbeitet wird. Bei dünneren Schichten kann mittels Galvanisierung, bei dickeren mittels Feuerverzinkung verzinkt werden.

Die anspruchsgemäß angegebenen Bereiche für die Ungeradheit erlauben den Einsatz von preiswerten "Nicht-Präzisionsrohren" als Innenprofil, wobei diese ausreichend gerade sind, um im Außenprofil sicher und ohne zu klemmen geführt zu werden.

Die anspruchsgemäß angegebenen Bereiche für die Zinkschichtstärke und Variation derselben erlauben den Einsatz einer unbearbeiteten preiswert feuerverzinkten Oberfläche.

Die erfindungsgemäßen Stützen können vorzugsweise so hergestellt werden: Eine Verfahreinheit bewegt getaktet das Rohr unter der Laserschreibeinrichtung oder die Laserschreibeinrichtung über das Rohr. Es werden die entsprechenden Beschriftungspositionen angefahren; der Laser erhält ein Startsignal und schreibt, d. h. brennt die Zahlen auf das Rohr, wobei der Zink ganz oder teilweise verdampft und abgesaugt wird. Ein Vorteil dieser Lösung ist, dass durch geeignete Anordnung des Lasers mehrere, mindestens zwei Absteckhöhen eines Rohres gleichzeitig beschriftet werden können. Auch können gleichzeitig mehrere, mindestens zwei Rohre insbesondere parallel in der Verfahreinheit geführt werden, so dass bei einem Verfahrtakt mindestens zwei bzw, vier Beschriftungen aufgebracht werden können. Die Produktionsgeschwindigkeit kann somit vervielfacht werden. Die Produktionszeit hängt von der Beschriftungszeit des Lasers und der Positionierzeit der Verfahreinheit ab. Werden zwei Verfahrschlitten mit jeweils mindestens zwei Rohren verwendet, die gleichzeitig unter die Beschriftungspositionen gefahren und abwechselnd rechts und links beschriftet werden, hängt ist Produktionszeit in erster Nährung nur von der Beschriftungszeit ab, da während der Beschriftung jeweils der andere Verfahrschlitten positioniert werden kann. Die Bestückung der Anlage erfolgt auf der einen Seite der Anlage (Eingang), die Rohre werden durch die Anlage bewegt und die beschrifteten Rohre können auf der anderen Seite der Anlage (Ausgang) entnommen werden. Somit ist die Anlage gut in die Serien- und Fließbandfertigung zu integrieren.

Vorzugsweise wird dabei auf den unebenen Stahlrohren der Laser automatisch fokussiert. Bei der Beschriftung muss der Abstand zwischen Laserkopf und Oberfläche genau eingehalten werden, damit der Laserstrahl immer im Fokus ist. Die bei Stahlrohrstützen verwendeten einfachen Norm-Rohre weisen jedoch hohe Toleranzen in der Geradheit auf, so dass die Fokussierung während des Beschriftungsvorgangs verloren gehen kann. Die Anlage bzw, das Verfahren enthält deshalb eine automatische Höhenverstelleinheit zur Fokussierung des Lasers für verschiedene Rohrdurchmesser und den Ausgleich der Rohrgeradheit, Hier wird kontinuierlich beim Beschriften der Abstand zwischen Laserkopf und Rohroberfläche gemessen und automatisch auf den Fokusabstand eingeregelt. Die automatische Fokussierung ermöglicht außerdem, dass die Anlage für unterschiedliche Rohrdurchmesser verwendet werden kann, ohne das aufwendige Um- und Einrichtarbeiten erfolgen müssen.

Die Erfinder haben erkannt, dass ein größerer Fokusabstand als üblich zu wählen ist: Es wurde ein deutlich größerer Fokusabstand von mindestens 300, insbesondere mindestens 350 mm, im Vergleich zu Standardanwendungen (180 mm) verwendet, Dieser ist für ein vergrößertes maximal nutzbares Schriftfeld (z. B. mind. 140 * 140 mm²) erforderlich. Der Fokusabstand muss im Vorfeld berechnet werden, um die Anlage entsprechend auslegen zu können. Die exakte Einhaltung des Fokusabstandes muss durch geeignete Maßnahmen auch während des Verfahrens eingehalten werden. Wird der Fokusabstand nicht eingehalten, fällt die Laserleistung schnell stark ab. In Versuchen zeigte sich, dass die notwendige Laserleistung eher hoch ist: Um eine gut erkennbare Beschriftung in kurzer Schreibzeit zu erreichen, sind hohe Laserleistungen von mindestens 50 bis 100 W erforderlich. Außerdem treten erhebliche Verluste durch das Linsensystem auf, die durch die höhere Laserleistungen kompensiert werden müssen.

Bei der Auswahl des Lasertyps muss der Fachmann zwischen Investitionshöhe, Baugröße, Systemkühlung (Luft / Wasser), Laserleistung und Eignung für Dauereinsatz (teilweise Lampenwechsel alle 500 Stunden erforderlich, was nur 23 Tagen bei Dreischichtbetrieb entspricht) abwägen.

Für die Erreichung eines optimalen Schriftergebnisses kann der Fachmann durch Versuche bzw, die Anwendung bekannter Auslegungsregeln die Parameter: Laserleistung, Einbrandtiefe, Schreibgeschwindigkeit, Verfahrgeschwindigkeit des Laserkopfes, Baugröße des Lasers, Schriftfeldgröße, Fokusabstand und Investitionen bestimmen und einstellen.

Wenn ein kompakter Laser ohne externe Wasserkühlung verwendet wird, ist es möglich nur den Laser zu verfahren und nicht die Stützen. Die Verfahreinheit des Lasers kann daher einfach gehalten sein, um eine robuste und möglichst kompakte Anlage zu erreichen. Die Mechanik vereinfacht sich.

Weitere Vorteile ergeben sich aus der folgenden Beschreibung und der beigefügten Zeichnung. Ebenso können die vorstehend genannten und noch weiter ausgeführten Merkmale erfindungsgemäß jeweils einzeln oder in beliebigen Kombinationen miteinander verwendet werden. Die erwähnten Ausführungsbeispiele sind nicht abschließend zu verstehen und haben beispielhaften Charakter.

**Fig. 1** zeigt die erfindungsgemäße längenverstellbare verzinkte Stahlrohrstütze **1**, die im Wesentlichen aus einem hohlen rohrförmigen Außenprofil 11 besteht, in welchem ein Innenprofil **12** axial verschiebbar aufgenommen ist. Das Innenprofil **12** kann nahezu vollständig in das Außenprofil **1**1 eingeschoben werden, In gleichmäßigen Abständen und über die Länge des Innenprofils **12** verteilt sind Abstecklöcher **121** angeordnet, durch deren Durchgangsbohrungen ein Bolzen **131** eingeschoben werden kann. Dadurch wird das Innenrohr **12** mit Hilfe des Absteckbolzens **131** gegenüber dem Außenrohr **11** justiert. Die Feineinstellung der Stützenhöhe erfolgt dann durch eine Stellmutter **13**, die wiederum den Bolzen **131** trägt. Die Stellmutter **13** ist auf einem Außengewinde **111** des Außenrohrs geführt, derart, dass beim Drehen der Stellmutter der in einem Langloch **112** geführte Bolzen **131** angehoben bzw. abgesenkt werden kann Jedem Absteckloch **121** ist eine entsprechende Markierung **1 23 -** hier in Form von Zahlen - zugeordnet, so dass zum Auffinden des fünften Abstecklochs kein Abzählen der Abstecklöcher notwendig ist. Vielmehr kann direkt das mit der Markierung "5" versehene Absteckloch ausgewählt werden.

## Patentansprüche

1. Längenverstellbare verzinkte Stahlrohrstütze (1), insbesondere Deckenstütze für Verschalungen im Bauwesen, mit einem hohlen Außenprofil (11), in dem ein Innenprofil (12) axial verschiebbar angeordnet ist, wobei das Innenprofil eine Vielzahl von Abstecklöchern (121) aufweist und wobei die Außenwand (1 22) des Innenprofils optisch wirkende Markierungen (123) aufweist,
**dadurch gekennzeichnet, dass**
die Markierungen (123) durch Laserbeschriften erzeugt sind.

2. Stütze nach einem der vorherigen Ansprüche, **dadurch gekennzeichnet, dass** das Innenprofil im Bereich neben der Markierung eine Zinkschichtstärke von 20 - 200 µm, vorzugsweise 30 bis 180 µm aufweist.

3. Stütze nach einem der vorherigen Ansprüche, **dadurch gekennzeichnet, dass** das Innenprofil eine Zinkschicht aufweist, dessen Stärke mindestens um 40 µm, vorzugsweise 50 µm variiert.

4. Stütze nach einem der vorherigen Ansprüche, **dadurch gekennzeichnet, dass** das Innenprofil im Bereich der Markierung eine Ungeradheit von 0,3 - 3 mm/m, vorzugsweise 0,5 - 1,2 mm/m aufweist.

5. Stütze nach einem der vorherigen Ansprüche, **dadurch gekennzeichnet, dass** durch das Laserbeschriften bei der Markierung ganz oder teilweise der Stahl freigelegt ist und vorzugsweise der Stahl im Bereich der Markierung korrodiert ist.

6. Stütze nach einem der vorherigen Ansprüche, **dadurch gekennzeichnet, dass** das hohle Außenprofil (11) und das Innenprofil (12) einen ringförmigen Querschnitt aufweisen.

7. Stütze nach einem der vorherigen Ansprüche, **dadurch gekennzeichnet, dass** die optisch wirkenden Markierungen nicht durch Verformungen gebildet werden und insbesondere weder eingeprägt noch eingestanzt sind.

8. Stütze nach einem der vorherigen Ansprüche, **dadurch gekennzeichnet, dass** die optisch wirkenden Markierungen (123) den Abstecklöchern zugeordnet sind.

9. Stütze nach einem der vorherigen Ansprüche, **dadurch gekennzeichnet, dass** die optisch wirkenden Markierungen (123) in unmittelbarer Nähe zu den Abstecklöchern angeordnet sind.

10. Stütze nach einem der vorherigen Ansprüche, **dadurch gekennzeichnet, dass** die optisch wirkenden Markierungen (123) um 70-110 Grad, vorzugsweise 80-100 Grad und insbesondere vorzugsweise 90 Grad radial versetzt zu den Abstecklöchern angeordnet sind.

11. Stütze nach einem der vorherigen Ansprüche, **dadurch gekennzeichnet, dass** die optisch wirkenden Verformungen die Form der Ziffern 0 bis 9, Buchstaben oder Symbolen besitzen.

12. Stütze nach einem der vorherigen Ansprüche, **dadurch gekennzeichnet, dass** die optisch wirkenden Markierungen (123) eine Ausdehnung bezüglich der Axialrichtung des Innenprofils von 10 mm bis 50 mm, vorzugsweise etwa 15 mm bis 20 mm, besitzen.

13. Stütze nach einem der vorherigen Ansprüche, **dadurch gekennzeichnet, dass** die Stütze eine Verstellmuffe (13) zur Feinjustierung der Länge aufweist.

14. Stütze nach einem der vorherigen Ansprüche, **dadurch gekennzeichnet, dass** das Innenprofil eine Länge von 1 - 3,5 m, vorzugsweise 2 - 3,20 m aufweist.

## Claims

1. A galvanised length-adjustable steel pipe support (1) especially a ceiling support for claddings in civil engineering having a hollow exterior structure (11), in which an interior structure (12) is axial-displaceably arranged, the interior structure having a plurality of pegging holes (121) and the exterior wall (122) of the interior structure having optical effect markings (123),
**characterised in that**
the markings (123) are produced by laser marking.

2. The support according to one of the preceding claims, **characterised in that** the interior structure has a galvanised layer thickness of 20 - 200 µm preferably 30 to 80 µm, in the region adjacent to the marking.

3. The support according to one of the preceding claims, **characterised in that** the interior structure has a galvanised layer the thickness of which varies by at least 40 µm, preferably 50 µm.

4. The support according to one of the preceding claims, **characterised in that** the interior structure has an unevenness of 0.3 - 3 mm/m, preferably 0.5 - 1.2 mm/m, in adjacent to marking.

5. The support according to one of the preceding claims, **characterised in that** by way of laser marking the steel becomes completely or partially exposed in the markings and the steel preferably is corroded in the vicinity of the marking.

6. The support according to one of the preceding claims, **characterised in that** the hollow exterior structure (11) and the interior structure (12) are annular in cross section.

7. The support according to one of the preceding claims, **characterised in that** the optical effect markings will not be formed by deformation and especially are not imprinted nor stamped.

8. The support according to one of the preceding claims, **characterised in that** the optical effect markings (123) are associated to the pegging holes.

9. The support according to one of the preceding claims, **characterised in that** the optical effect markings (123) are arranged adjacent to the pegging holes.

10. The support according to one of the preceding claims, **characterised in that** the optical effect markings (123) are arranged radially offset by 70-100 degrees, preferably 80-100 degrees and especially preferably 90 degrees with respect to the pegging holes.

11. The support according to one of the preceding claims, **characterised in that** the optical effect markings are in the form of the numbers 0 to 9, letters or symbols.

12. The support according to one of the preceding claims, **characterised in that** the optical effect markings (123) extend from 10 mm to 50 mm, preferably from about 15 to 20 mm in the axial direction of the interior structure.

13. The support according to one of the preceding claims, **characterised in that** the support has a displacement nut (13) for vernier adjustment of the length.

14. The support according to one of the preceding claims, **characterised in that** the interior structure is 1 - 3.5 m, preferably 2 - 3.20 m in length.

## Revendications

1. Support de tuyau en acier zingué réglable en longueur (1), particulièrement un support de plafond pour les coffrages dans le secteur du bâtiment ayant un profil creux extérieur (11), dans lequel un profil intérieur (12) est arrangé de telle manière qu'il peut être déplacé en direction axiale, le profil intérieur ayant une pluralité de trous d'enfichage (121) et le parois extérieur (122) du profil intérieur ayant des marquages d'effet optique (123),
**caractérisé par le fait que**
les marquages (123) sont produits par marquage laser.

2. Support selon l'une des revendications précédentes, **caractérisé par le fait que** le profil intérieur a une épaisseur de couche zingué de 20 à 200 µm préférablement 30 à 80 µm, à côté du marquage.

3. Support selon l'une des revendications précédentes, **caractérisé par le fait que** le profil intérieur a une couche zingué l'épaisseur de laquelle varie par au moins 40 µm, préférablement 50 µm.

4. Support selon l'une des revendications précédentes, **caractérisé par le fait que** le profil intérieur a une inégalité de 0,3 à 3 mm/m, préférablement de 0,5 à 1,2 mm/m, à côté du marqueur.

5. Support selon l'une des revendications précédentes, **caractérisé par le fait que** l'acier sera complètement ou partiellement désobstrué par le marquage laser et l'acier sera corrodé au voisinage du marquage.

6. Support selon l'une des revendications précédentes, **caractérisé par le fait que** profil creux extérieur (11) et le profil intérieur (12) ont un coup en travers annulaire.

7. Support selon l'une des revendications précédentes, **caractérisé par le fait que** les marquages d'effet optique ne sera pas formé par déformation et particulièrement ne sera pas imprimé ni embouti.

8. Support selon l'une des revendications précédentes, **caractérisé par le fait que** les marquages d'effet optique (123) sont associés aux trous d'enfichage.

9. Support selon l'une des revendications précédentes, **caractérisé par le fait que** les marquages d'effet optique (123) sont arrangés au voisinage des trous d'enfichage.

10. Support selon l'une des revendications précédentes, **caractérisé par le fait que** les marquages d'effet optique (123) sont arrangés d'une manière radialement décalé en direction axiale par 70 à 100 dégrées, préférablement 80 à 100 dégrées et particulièrement préféré 90 degré relatif aux trous d'enfichage.

11. Support selon l'une des revendications précédentes, **caractérisé par le fait que** les marquages d'effet optique sont en forme des nombres 0 à 9, des lettres ou des symboles.

12. Support selon l'une des revendications précédentes, **caractérisé par le fait que** les marquages d'effet optique (123) s'étendent de 10 mm à 50 mm, préférablement d'environ 15 à 20 mm en direction axiale du profil intérieur.

13. Support selon l'une des revendications précédentes, **caractérisé par le fait que** le support a une vis de réglage (13) pour le peaufinage de la longueur.

14. Support selon l'une des revendications précédentes, **caractérisé par le fait que** le profil intérieur a une longueur de 1 à 3,5 m, préférablement de 2 à 3,20 m.
